# FASCICULE DE BREVET EUROPEEN

(11) **EP 0 088 670 B1**
(45) Date de publication et mention de la délivrance du brevet: **07.01.1987**
(21) Numéro de dépôt: 83400389.9
(22) Date de dépôt: 25.02.1983
(51) Int. Cl.: H01R 35/00

(54) **Meuble à porte pivotante, notamment un réfrigérateur, ayant un circuit électrique d'utilisation placé dans la contre-porte**
Möbelstück mit drehender Tür, besonders ein Kühlschrank mit einem in der Gegentür untergebrachten, elektrischen Schaltkreis
Piece of furniture with a pivotable door, in particular a refrigerator, having an electric utility circuit in the screening door

(30) Priorité: 05.03.1982 FR 8203734; 28.05.1982 FR 8209454
(43) Date de publication de la demande: 14.09.1983
(73) Titulaire: SOCIETE D'ELECTROMENAGER DU NORD SELNOR, F-59810 Lesquin (FR)
(72) Inventeur: Desort, Noel, F-75379 Paris Cedex 08 (FR); Rossi, Camille, F-75379 Paris Cedex 08 (FR)
(74) Mandataire: Grynwald, Albert

## Description

L'invention a pour objet un meuble muni d'une porte à charnières, et plus particulièrement un appareil de réfrigération comprenant un circuit électrique d'utilisation placé dans sa contre-porte, ce qui est le cas, par exemple, d'un réfrigérateur ou d'un réfrigérateur-congélateur comportant un compartiment conditionné pour la conservation du beurre à température déterminée.

Lorsqu'il s'agit d'alimenter électriquement un circuit d'utilisation placé dans un réfrigérateur ou dans sa contre-porte, comme c'est le cas pour l'alimentation du circuit de contrôle de la température du compartiment à beurre par exemple, il est connu de faire passer dans l'épaisseur de la porte le fils électriques raccordant le bloc d'alimentation fixé sur le chassis de l'appareil à ce circuit d'utilisation. Cependant, on peut avoir besoin, pour diverses raisons, notamment pour changer de côté l'articulation de la porte, de démonter cette porte. Cette opération présente alors des difficultés en raison de la présence du raccordement électrique qui empêche une reversabilité aisée de la porte, c'est-à-dire l'ouverture droite ou gauche de celle-ci, et le maintien des normes imposées de sécurité électrique.

La présente invention permet de remédier à cet inconvénient.

Suivant l'invention, un meuble muni d'une porte à charnières et comportant intérieurement un circuit électrique d'utilisation alimenté à partir d'un bloc d'alimentation fixé sur ce meuble, des fils de liaison électrique issus du bloc d'alimentation étant connectés au circuit d'utilisation au moyen d'un raccord électrique formé de deux éléments montés pivotant l'un sur l'autre suivant l'axe des charnières, l'un au moins de ces éléments étant fixé sur la porte, est caractérisé en ce que le bloc d'alimentation, est fixé au milieu d'un bandeau frontal du meuble, ce qui permet le montage réversible, c'est-à-dire droite au gauche, de la porte (P ou Pₒ ou Pᵢ) et de ses charnières sans que le fils de liaison aient besoin d'être déconnectés respectivement du bloc (20) d'alimentation et du circuit (U) d'utilisation.

Dans un mode de réalisation de l'invention, ce bloc d'alimentation est fixé au milieu d'un bandeau inférieur ou supérieur de meuble.

Dans un autre mode de réalisation de l'invention, le meuble étant muni de charnières du type à rotation simple, le raccord électrique, qui forme la charnière inférieure du meuble, et il comprend, d'une part, un élément support fixé à la partie inférieure du meuble et comportant deux cylindres concentriques en matériau électriquement isolant délimitant un puits central circulaire et une gorge annulaire au fond desquels font respectivement saillies des contacts métalliques, élastiques, et, d'autre part, un élément pivotant fixé sur la porte et comportant un socle en matériau électriquement isolant portant en saillie un cylindre de révolution, métallique, formant une broche centrale de connexion électrique et un cylindre métallique coaxial formant une broche de connexion électrique annulaire, ces broches constituant la partie mâle du raccord électrique destinés à coopérer avec les contacts métalliques de d'élément support formant la partie femelle.

Dans au autre mode de réalisation de l'invention, le meuble étant muni de charnières du type à rotation-translation, le raccord électrique est formé, d'une part, d'un premier élément en matériau isolant portant deux contacts métalliques sur lesquels sont fixés les deux fils de liaison destinés à être connectés au circuit d'utilisation, des moyens permettant de fixer cet élément sur la porte du meuble et, d'autre part, d'un second élément en matériau électriquement isolant, monté pivotant sur le premier élément et portant deux contacts métalliques destinés à coopérer avec les contacts métalliques du premier élément, et reliés respectivement aux deux fils de liaison destinés à être connectés au bloc d'alimentation, et des moyens permettant de solidariser ces deux éléments entre eux.

Dans un autre mode de réalisation de l'invention, le meuble étant muni d'une porte pivotante à charnières et le raccord électrique formant la charnière supérieure, et il comporte deux éléments montés pivotant munis de contacts électriques, et une douille dans laquelle ces éléments peuvent être glissés et qui les réunit et les centre l'un par rapport à l'autre, l'un de ces éléments étant prévu pour être fixé sur le meuble, l'autre élément étant prévu pour être solidarisé avec la douille, elle-même destinée à être fixée sur la porte, et en ce que des moyens assurent le maintien des contacts électriques entre les éléments montés pivotant lorsque la porte, par son poids, subit des déplacements verticaux descendants.

L'invention sera mieux comprise et d'autres caractéristiques apparaîtront à l'aide de la description ci-après et des dessins qui l'accompagnent et sur lesquels:
-la figure 1 représente un exemple de réalisation d'un meuble muni d'une porte à charnières, reversible, suivant l'invention;
-la figure 2 représente la partie inférieure d'un réfrigérateur à porte reversible munie de charnières à fixe et comportant un circuit électrique d'utilisation placé dans sa contre-porte et alimenté à partir d'un bloc d'alimentation fixé à la partie inférieure du réfrigérateur suivant l'invention;
-la figure 3 représente un détail de montage d'un raccord électrique suivant l'invention;
-la figure 4 montre en perspective l'élément support fixe du raccord électrique de la figure 3;
-les figures 5 et 6 montrent respectivement en coupe longitudinale et en coupe transversale l'élément support du raccord montré en figure 4;
-la figure 7 montre en coupe longitudinale l'élément pivotant associé à l'élément support fixe de la figure 4;
-la figure 8 représente schématiquement un autre exemple de réalisation d'un réfrigérateur muni d'un circuit électrique d'utilisation placé dans sa contre-porte, ce réfrigérateur ayant une porte à charnières du type à rotation-translation;
-la figure 9 montre un raccord électrique suivant l'invention adapté sur une porte à charnières à rotation-translation;
-les figures 10, 11 montrent respectivement, en coupe longitudinale et en coupe transversale suivant DD l'élément, fixé sur la porte, du raccord électrique de la figure 9;
-la figure 12 montre une coupe longitudinale de l'élément pivotant associé à l'élément des figures 10, 11.
-la figure 13 montre un exemple d'armoire de réfrigération suivant l'invention comportant un bloc d'alimentation fixé au milieu d'un bandeau situé à la partie supérieure de cette armoire;
-la figure 14 montre le positionnement du raccord électrique formant la charnière supérieure de l'armoire de la figure 13;
-la figure 15 represénte le schéma d'un circuit électrique d'utilisation placé dans la contre-porte d'une armoire de réfrigération suivant l'invention;
―la figure 16 montre les éléments du raccord électrique formant la charnière supérieure de l'armoire de réfrigération de la figure 14;
-la figure 17 représente, en coupe longitudinale, le raccord électrique de l'armoire de la figure 14;
-la figure 18 montre un détail du raccord électrique de la figure 17.

Un meuble M à porte P reversible comprend habituellement, comme le montre partiellement la figure 1, une charnière à axe fixe, cette charnière comprenant des supports s fixés de façon amovible sur le meuble M et, associés à ces support s, des éléments pivotants p qui peuvent être fixés sur la porte P soit à droite, soit à gauche, suivant le sens d'ouverture choisi, les supports s étant fixés sur le meuble M de façon à pouvoir recevoir les éléments p pivotants.

Le dispositif d'alimentation électrique d'un circuit d'utilisation placé dans un meuble suivant l'invention et plus particulièrement dans la contre-port reversible d'un réfrigérateur, comprend, comme montré en figure 2 ou 3, un bloc 20 d'alimentation électrique relié au secteur et présentant les normes de sécurité électrique exigées, un raccord R₁ électrique et des fils f₁₁, f₂₁; f₁₂, f₂₂ de liaison électrique le réunissant, d'une part, au bloc 20 et, d'autre part à un circuit U d'utilisation, les fils de liaison f₁₂, f₂₂ raccordés au circuit U d'utilisation étant logés dans l'épaisseur de la porte P.

Un cache-enjoliveur 200 peut être emboité sur l'élément support 2 comme montré en figure 3. Une grille 1 de protection est fixée sur le bandeau inférieur 19 du réfrigérateur F, et recouvre entièrement les fils f₁₁, f₂₁ de liaison.

Le raccord R₁ électrique suivant l'invention, décrit de façon détaillée dans ce qui suit, est disposé à la partie inférieure du réfrigérateur F₁.

Ce raccord R₁ électrique comprend, d'une part, un élément support 2 qui peut être fixé, de façon amovible au moyen de vis v₂ par exemple sur le réfrigérateur F₁ (figure 2). Cet élément support 2 est formé d'un socle 5 en matériau électriquement isolant portant, comme le montre de façon plus détaillée les figures 4 et 5, deux cylindres 3, 4 de révolution, coaxiaux, également en matériau électriquement isolant. Le socle 5 et les cylindres 3, 4 peuvent être monobloc, obtenus directement par moulage par exemple. Les cylindres 3, 4 délimitent respectivement un puits 6 central, cylindrique, et une gorge 7 annulaire, concentrique, au fond desquels sont fixés respectivement les contacts a₁, b₁ métalliques, élastiques.

Deux trous 8, 9 (figure 4) prévus pour le passage des vis v₂ de fixation, permettent la fixation amovible de l'élément support 2 sur le bandeau inférieur 19 du réfrigérateur F₁, cet élément support 2 étant muni, dans l'exemple de réalisation montré en figure 4 de deux pions de centrage 81, 91.

Des fils de liaison f₁₁, f₂₁ issus du bloc 20 d'alimentation peuvent être connectés sur l'élément support 2, comme le montre la coupe transversale de l'élément support 2 en figure 6.

Un pion 21, en matériau électriquement isolant, assure le bon isolement électrique des fils de liaison f₁₁, f₂₁, respectivement soudés sur des cosses 22, 23 dont une extrémité traverse le socle 5 pour former des contacts a₁, b₁ métalliques, élastiques. Seul le contact a₁ est en fait visible sur la coupe longitudinale de l'élément support 2 de la figure 5.

Le raccord R₁ électrique comprend, d'autre part, un élément pivotant 10 prévu pour être au moyen de vis v₁ sur la partie inférieure de la porte P, comme montré sur la figure 2. Cet élément pivotant 10, destiné à venir s'adapter sur l'élément support 2, est montré, en coupe longitudinale, en figure 7.

Dans cet exemple de réalisation, l'élément pivotant 10 comprend un socle 11 en matériau électriquement isolant muni d'un trou 14 de passage de la vis v, de fixation. Ce socle 11 porte deux cylindres 12, 13 métalliques de révolution, coaxiaux, sur lesquels sont connectés respectivement des fils de liaison f₁₂, f₂₂ (seul le fil f₁₂ est visible sur la figure 7) prévus pour être reliés, par ailleurs, au circuit U d'utilisation (le circuit électrique de contrôle de la température d'une boîte à beurre aménagée dans la contre-porte du réfrigérateur F₁ par exemple). Le cylindre 12 est un cylindre plein métallique formant un contact a₂ destiné à coopérer avec le contact a₁ de l'élément support 2, tandis que le cylindre 13, tubulaire, formant un contact b₂, est emmanché sur un support 15 en matériau électriquement isolant de forme telle que l'élément pivotant 10 qui constitue la partie mâle du raccord R₁ électrique, puisse venir s'introduire dans l'élément support 2 formant la partie femelle de ce raccord R₁ électrique.

Le socle 11 de l'élément pivotant 10 comporte, autour des cylindres 12, 13, un capuchon 56 concentrique, destiné à venir coiffer les cylindres 3, 4 de l'élément support 2, l'extrémité libre du cylindre 4 venant en appui sur un épaulement 51 intérieur au capuchon 56.

Le cylindre 12 ou broche centrale du raccord R₁ vient se loger dans le puits 6 circulaire de l'élément support 2 (figure 5) tandis que le cylindre 13 sont l'extrémité 16 est rabattue sur le support isolant 15 vient s'introduire dans la gorge 7 annulaire, périphérique, de l'élément support 2, l'extrémité 16 formant le contact b₂ électrique destiné à coopérer avec le contact b₁ de l'élément support 2.

L'élément pivotant 10 comprend à sa partie opposée aux contacts a₂, b₂, un téton 17 cylindrique destiné à venir s'introduire dans un orifice 18 de la porte P prévu à cet effet, comme le montre la figure 2. Le raccord R₁ électrique formé de l'élément support 2 fixe et de l'élément pivotant 10 forme donc la charnière inférieure de pivotement de la porte P sur le réfrigérateur Fᵢ.

Dans un mode de réalisation, la porte P peut comporter à sa base deux plaquettes 34 (figure 2) munies de trous 18 et placées à droite et à gauche de la porte P. Suivant le sens d'ouverture choisi pour la porte P, l'élément support 2, et l'élément pivotant 10 qui lui est associé, seront fixés, à droite ou à gauche, respectivement sur le bandeau 19 inférieur du réfrigérateur F₁ et sur la porte P, sans que les fils de liaison f₁₁, f₂₁, et f₁₂, f₂₂ aient besoin d'être déconnectés respectivement du bloc 20 d'alimentation (fils f₁₁, f₂₁) et du circuit U d'utilisation (fils f₁₂, f₂₂). Une grille 1 amovible de protection est ensuite replacée sur le bandeau 19.

Afin de maintenir les fils f₁₁ et f₂₁ contre le bandeau 19, on peut utiliser un passe-fil 55 amovible, fixé au moyen de vis sur le bandeau 19. Ce passe-fil 55 peut être fixé soit à droite soit à gauche du bloc 20 d'alimentation.

Dans le cas d'un réfrigérateur F₂ muni d'une porte Pₒ à charnières du type à rotation-translation, le raccord R₂ électrique permettant, à partir du bloc 20 d'alimentation, l'alimentation électrique d'un circuit U d'utilisation placé dans la contre-porte du réfrigérateur F₂ comprend, comme montré en figure 8, d'une part, un premier élément 30 portant deux contacts électriques a₃, b₃ (figure 10) auxquels sont connectés respectivement les deux fils de liaison f,₂, f₂₂, cet élément 30, porté par un socle 32 prévu pour être fixé sur le chant inférieur de la porte Pₒ, étant muni d'un téton 33 destiné à être introduit dans un trou 18 d'une plaquette 34 amovible (figure 8). Cet élément 30, représenté de façon plus détaillée en figure 10 et 11, est réalisé en matériau électriquement isolant. Il comprend, à l'opposé du téton 33, un capuchon 39 cylindrique ayant même axe que le téton 33 et, placés dans ce capuchon 39, deux cylindres 36 et 37, coaxiaux, métalliques, ayant même axe que le capuchon 39. Dans l'exemple de réalisation montré en figure 10, le cylindre 36 métallique est plein et forme la broche centrale (contact a₃) de la partie mâle du raccord électrique R₂, tandis que le cylindre 37 tubulaire formant le contact b₃ est emmanché sur une pièce 38 en matériau isolant venant s'introduire dans un alésage central du capuchon 39 prévu à cet effet.

Bien entendu cet ensemble de réalisation n'est pas limitatif, mais permet un montage rapide et peu coûteux de l'élément 30.

A cet élément 30, fixé sur la porte Pₒ, est associé un élément 40 monté pivotant sur l'élément 30 et formant la partie femelle du raccord électrique R₂, comme montré en figure 9.

L'élément pivotant 40, montré en _{G}oupe longitudinale en figure 12, comprend, dans cet exemple de réalisation du dispositif suivant l'invention, un socle 41 en matériau électriquement isolant portant deux cylindres 42, 43 de révolution, coaxiaux, en matériau isolant, ces cylindres 42, 43 délimitant des gorges 44, 45 au fond desquelles sont placés des contacts métalliques a₄, b₄ (seul le contact a₄ est en fait visible sur les figures 9 et 12), destinés à coopérer avec les contacts a₃, b₃ de l'élément 30 respectivement.

Cet élément pivotant 40 est rendu solidaire de l'élément 30 fixé sur la porte Pₒ au moyen, par exemple, d'une épinglette 46 en forme de U qui traverse les ouvertures 47, 48 pratiquée dans la paroi du capuchon 39, comme montré sur la coupe transversale suivant DD de la figure 11, l'élément pivotant 40, coiffé par le capuchon 39 de l'élément 30 présentant à sa périphérie une gorge 49 circulaire dans laquelle vient se loger l'épinglette 46 (figures 9, 12). L'élément pivotant 40 vient en appui sur une épaulement 50 circulaire réalisé dans l'alésage intérieur du capuchon 39.

Les fils de liaison f₁₁, f₂₁ issus du bloc 20 d'alimentation et connectés respectivement aux contacts a₄, b₄ de l'élément pivotant 40 sont placés à l'intérieur d'une gaine 51 de guidage en matériau électriquement isolant et vissée sur le socle 41 de l'élément pivotant 40. Cette gaine 51 de guidage a une forme coudée et, dans l'exemple représenté en figure 8, traverse une grille 1 amovible de protection. Il est également prévu de fixer sur le chant de la porte Pₒ une gouttière 52 de protection des fils de liaison fₗ₂ et ^{f}₂₂.

Pour la fixation droite ou gauche de la porte Pₒ munie de charnières à rotation-translation, le téton 33 de l'élément 30 est introduit dans le trou 18 situé soit à droite à gauche, et le socle 32 fixé sur la porte P₀ (figure 8). Le support 41 de l'élément pivotant 40 qui peut occuper deux positions à 180° l'une de l'autre à l'extrémité de la gaine 51, dans laquelle il est introduit puis fixé, sera placé convenablement dans la gaine 51, puis rendu solidaire de l'élément 30 au moyen de l'épinglette 46. Les dimensions des ouvertures de la grille 1 permettent le passage non seulement de la gaine 51 mais aussi de l'élément pivotant 40. Dans ce mode de réalisation, il est à remarquer que le raccord R₂ ne joue pas le rôle de charnière.

Le dispositif d'alimentation électrique suivant l'invention, muni de raccords électriques R₁ ou R₂ à pivot tels que décrits et représentés, permet l'alimentation électrique d'un circuit U d'utilisation avec passage des fils de connexion dans la porte, que cette porte P ou Pₒ, qui peut être munie de charnières du type à rotation ou à rotation-translation, soit montée de façon reversible, à droite ou à gauche, sans avoir à toucher au raccordement des fils f₁₁, f₂₁, sur le bloc 20 d'alimentation et au raccordement des fils f₁₂, f₂₂ sur le circuit U d'utilisation, en permettant la reversibilité de la porte par l'utilisateur et en respectant les règles de sécurité électrique.

Dans un autre exemple de réalisation, une armoire de réfrigération suivant l'invention comprend, comme montré en figure 13, dans sa partie supérieure, un réfrigérateur F₃ et, dans sa partie inférieure, un cogélateur C dont les portes respectives P₁ et P₂ sont réversibles, c'est-à-dire qu'elles peuvent être montées à droite ou à gauche de l'armoire.

Le bloc 20 d'alimentation et les circuits électriques ou électronique associés (non visibles sur la figure 13) sont situés, dans cet exemple de réalisation, à la partie supérieure de l'appareil, derrière le bandeau 190 amovible, ce qui rend aisé toute intervention dans ces circuits.

Egalement dans cet exemple de réalisation, la porte P₁ réversible présente une contre-porte aménagée dont un compartiment au moins est muni d'un système de contrôle de température dont le circuit U électrique d'utilisation est schématisé en figure 15.

Afin de pouvoir alimenter électriquement le circuit U d'utilisation placé dans la porte P₁ à partir du bloc d'alimentation situé derrière le bandeau 190 placé à la partie supérieure du réfrigérateur F₃, il est avantageux d'utiliser un raccord électrique W dont un exemple de réalisation est décrit de façon détaillée dans ce qui suit, ce raccord W servant à la fois de charnière supérieure à cette porte P₁ réversible et de moyen de raccordement des fils conducteurs de liaison arrivant du bloc d'alimentation et ceux allant au circuit U d'utilisation.

Ce dispositif d'alimentation comprend, comme le montre la figure 16, un élément. A formant un pivot d'axe XX, cet élément A étant solidaire d'un support S prévu pour être fixé sur la paroi supérieure du réfrigérateur F₃, une douille 101 dans laquelle peut venir s'introduire la partie cylindrique de l'élément A formant un pivot 124, et un élément B associé à l'élément A.

En fait, une douille 101 est placée sur chacun des côtés de la porte Pᵢ, comme montré en figure 14. La douille 101 utilisée dépend du côté d'ouverture chois pour la porte Pᵢ. La douille 101 non utilisée est obturée par un bouchon 110 (figure 14).

L'élément A comprend, comme le montre en coupe longitudinale la figure 17, un conducteur électrique C_{1A}, central formé d'une tige métallique rigide et un conducteur électrique C_{2A} cylindrique, disposé coaxialement autour du conducteur C_{1A}. Sur ces conducteurs C_{1A} et C_{2A} sont soudés respectivement des fils électriques 201 et 202 traversant le support S et prévus pour être connectés au bloc d'alimentation électrique (non visible sur la figure 17).

Dans l'exemple représenté, les conducteurs C_{1A} et C_{2A} sont maintenus coaxiaux au moyen de deux demi-coquilles 102 en matériau électriquement isolant, semblables à la demi-coquille 102 montrée en figure 18. Les demi-coquilles 102 présentent à leur partie supérieure des plateaux 140, 141 décalés, les plateaux 140, 141 de l'une des demi-coquilles 102 venant s'imbriquer dans les plateaux, décalés en sens inverse, de l'autre demi-coquille 102, ces plateaux 140, 141 assurant la mise en place de ces demi-coquilles 102 l'une par rapport à l'autre. Entre le conducteur C_{1A}, et les demi-coquilles 102 est injectée une matière plastique (du polyamide par exemple). Un tel matériau peut être également utilisé pour réaliser la partie cylindrique de l'élément A formant le pivot 124.

L'élément B, comme le montre la figure 17, comprend un fourreau 103 cylindrique destiné à venir se glisser sur la douille 101. Dans ce fourreau 103 est disposé un noyau 104 en forme de cuvette renversée, en matériau électriquement isolant, portant en son centre un conducteur électrique C_{1B} forme d'une tige métallique rigide et un conducteur électrique C₂₈ en forme de cylindre disposé coaxialement autour du conducteur C_{1B}, ces conducteurs C_{1B}―et C_{2B} étant prévus pour venir respectivement en contact avec les conducteurs C_{1A} et C_{2A} lorsque les éléments A et B sont placés en vis-à-vis et positionnés convenablement au moyen de la douille 101.

L'extrémité inférieure du conducteur électrique C₂₁ présente un bord 105 plat, rabattu vers l'extérieur, de façon à former un plan sensiblement perpendiculaire à l'axe XX. En fait, le noyau 104, qui est moulé autour des conducteurs électriques C_{1B} et C_{2B} présente un épaulement 106 sur lequel vient s'appuyer le bord 105 dégagé du conducteur électrique C_{2B}. Autour du noyau 104 est placé un ressort 107 métallique venant en appui, d'une part, sur le bord 105 dégagé du conducteur C_{2B}, et, d'autre part, sur une plaquette 108 métallique soudée à l'intérieur d'un capuchon 109 prévu pour venir fermer la partie inférieure du fourreau 103. Ce capuchon 109 peut être soudé ou collé sur le fourreau 103. Par ailleurs, le conducteur électrique C_{1B} comporte, à l'une de ses extrémités (extrémité inférieure), une portion 110 cylindrique de plus grand diamètre surmontée d'un plateau 111 débordant. Un ressort 112 métallique situé dans la partie creuse du noyau 104 entoure cette portion 110 et vient en butée, d'une part, sur le plateau 111 et, d'autre part, sur une plaquette 113 métallique, soudée au centre du capuchon 109, sur sa paroi intérieure. Les plaquettes 108 et 113 sont respectivement solidaires de languettes 120, 121 (ou 130, 131) sur lesquelles seront soudés les fils de liaison 122, 123 allant des languettes 120, 121 du raccord électrique W au circuit U d'utilisation (figure 4).

Ce raccord W électrique formant charnière est monté sur l'armoire de réfrigération de la façon suivante:
L'élément A est fixé à la partie supérieure de l'armoire par l'intermédiaire du support S dont il est solidaire. Le fourreau 103 de l'élément B, porteur du noyau 104 et fermé par le capuchon 109, est glissé sur la douille 101 solidaire de la porte P₁ et soudé ou collé sur cette douille 101. La porte P₁ est alors placée de façon que l'élément A formant pivot de charnière vienne s'introduire dans la douille 101.

Une seconde charnière de type classique connu, est fixée à la partie inférieure de l'armoire et de la porte P₁.

Afin d'assurer la non accessibilité des conducteurs électriques C_{1A} et C_{2A} lorsque la porte P₁ est démontée, et observer les normes de sécurité électrique en vigueur, ces conducteurs C_{lA} et C_{2A} pouvant rester sous tension, la partie inférieure de l'élément A (demi-coquilles 102 et partie périphérique du pivot 124) est munie de chicanes 114 et 115 assurant une sécurité électrique suivant la norme en vigueur (figure 17).

Le noyau 104 est muni, à sa partie supérieure, de chicanes 116, 117 qui viennent s'imbriquer dans les chicanes 114, 115 de l'élément A au moment du montage de la porte P₁. Les ressorts 107 et 112 sont prévus pour venir pousser les conducteurs électriques C_{1B} et C_{2B} contre les conducteurs électriques C_{1A} et C_{2A} portés par l'élément A et établir ainsi un contact électrique permanent, même si la porte p₁, sollicitée par son propre poids, subit des déplacements verticaux descendants.

## Revendications

1. Meuble muni d'une porte à charnières comportant intérieurement un circuit (U) électrique d'utilisation alimenté à partir d'un bloc (20) d'alimentation fixé sur ce meuble, des fils de liaison électrique issus du bloc d'alimentation étant connectés au circuit (U) d'utilisation au moyen d'un raccord électrique formé de deux éléments montés pivotant l'un sur l'autre suivant l'axe des charnières, l'un des ces éléments étant fixé sur la porte, caractérisé en ce que le bloc (20) d'alimentation est fixé au milieu d'un bandeau frontal du meuble ce qui permet le montage reversible, c'est-à-dire droite ou gauche, de la porte (P ou Pₒ ou P₁) et de ses charnières sans que les fils de liaison aient besoin d'être déconnectés respectivement du bloc (20) d'alimentation et du circuit (U) d'utilisation.

2. Meuble suivant la revendication 1, caractérisé en ce que le bloc (20) d'alimentation est fixé au milieu d'un bandeau (19) inférieur du meuble.

3. Meuble suivant la revendication 1, caractérisé en ce que le bloc (20) d'alimentation est fixé au milieu d'un bandeau (190) supérieur du meuble.

4. Meuble suivant l'une quelconque des revendications 1 et 2, caractérisé en ce que, les charnières étant du type à rotation simple, le raccord (R₁) électrique qui forme la charnière inférieure du meuble comprend, d'une part, un élément support (2) comportant un socle (5) et deux cylindres (3, 4) en matériau électriquement isolant délimitant un puits (6) central circulaire et une gorge (7) annulaire, coaxiale au puits (6), au fond desquels font respectivement saillies des contacts (a₁, b₁) métalliques, élastiques, et, d'autre part, un élément pivotant (10) fixé sur la porte et comportant un socle (11) en matériau électriquement isolant portant en saillie un cylindre (12) de révolution, métallique, formant une broche centrale de connexion électrique et un cylindre (13) métallique, coaxial au cylindre (12) et formant une broche de connexion annulaire, ces broches (12, 13) constituant les contacts électriques (a₂, b₂) de la partie mâle du raccord (Rᵢ) électrique destinées à coopérer avec les contacts (a_{1'} b₁) métalliques de l'élément support (2) formant la partie femelle du raccord (R₁) électrique.

5. Meuble suivant la revendication 4, caractérisé en ce que le socle (11) de l'élément pivotant (10) présente autour des cylindres (12, 13) un capuchon (56) concentrique, destiné à venir coiffer les cylindres (3, 4) de l'élément support (2), l'extrémité libre du cylindre (4) venant en appui sur un épaulement (51) intérieur du capuchon (56).

6. Meuble suivant l'une quelconque des revendications 4 et 5, caractérisé en ce que des moyens permettent de fixer respectivement sur les deux cylindres (12, 13) métalliques, deux fils de liaison (f₁₂, f₂₂) destinés à être connectés au circuit (U) d'utilisation.

7. Meuble suivant l'une quelconque des revendications 4 et 5, caractérisé en ce que des moyens permettent de connecter les fils di liaison (f₁₁, f₂₁) issus du bloc (20) d'alimentation aux contacts métalliques élastiques (a₁, b₁) fixés sur l'élément support (2) réalisé en un matériau électriquement isolant.

8. Meuble suivant l'une quelconque des revendications 1 et 2, caractérisé en ce que, la porte Pₒ étant munie de charnières du type à rotation-translation, le raccord électrique (R₂) est formé, d'une part, d'un premier élément (30) en matériau isolant portant deux contacts électriques (a₃, b₃) sur lesquels sont fixés respectivement les deux fils de liaison (f_{12'} f₂₂) destinés à être connectés au circuit (U) d'utilisation, des moyens permettant de fixer cet élément (30) sur la porte (P₀) du meuble, et, d'autre part, d'un second élément (40) monté pivotant sur le premier élément (30), et portant deux contacts électriques (a₄, b₄) destinés à coopérer avec les contacts (a₃, b₃), ces contacts électriques (a₄, b₄) étant reliés respectivement aux deux fils de liaison (f₁₁, f₂₁) destinés à être connectés au bloc (20) d'alimentation, et des moyens permettant de solidariser les éléments (30, 40).

9. Meuble suivant la revendication 8, caractérisé en ce qu'une gain (51) guide-fils coudée, prévue pour le passage des fils de liaison (f₁₁, f₂₁), est fixée sur le second élément (40) pivotant et forme un bras mobile qui peut suivre le mouvement de rotation-translation de la porte (Pₒ).

10. Meuble suivant l'une des revendications 1 et 3, caractérisé en ce que le raccord électrique (W), formant la charnière supérieure de la porte (P₁) du meuble, deux éléments (A, B) munis de contacts électriques et une douille (101) permettant de les réunir et de les centrer l'un par rapport à l'autre, l'un de ces éléments (A, B) étant prévu pour être fixé sur le meuble et l'autre élément étant prévu pour être solidarisé avec la douille (101) elle-même fixée sur la porte (Pₗ), et en ce que des moyens (107, 112) assurent le maintien permanent des contacts électriques entre les éléments (A, B) montés pivotant, particulièrement lorsque la porte (P₁), sollicitée par son poids, subit des déplacement verticaux descendants.

11. Meuble suivant la revendication 10, caractérisé en ce que la porte (Pᵢ) réversible est munie à sa partie supérieure de deux douilles (101) respectivement disposées aux extrémités droite et gauche de la porte (Pᵢ), les éléments (A et B) étant associés à la douille (101) correspondant au côté d'ouverture choisi de la porte (Pᵢ).

12. Meuble suivant l'une quelconque des revendications 10 et 11, caractérisé en ce que l'élément (A) fixé sur le meuble et formant le pivot de charnière d'axe XX autour duquel peut tourner l'élément (B) fixé fur la porte (Pₗ), est muni d'un conducteur électrique (C_{1A}) central formé d'une tige métallique rigide, et d'un conducteur électrique (C_{2A}) formé d'un cylindre métallique coaxial au conducteur (C_{1A}), et en ce que l'élément (B) comprend un noyau (104) en matériau isolant porteur d'un conducteur (C_{1B}) électrique central formé d'une tige métallique rigide et d'un conducteur électrique (C_{2B}) formé d'un cylindre métallique coaxial au conducteur (C_{1B})_{'} les conducteurs électriques (C_{1B}, C_{2B}) de l'élément (B) étant destinés à être respectivement placés vis-à-vis et mis en contact avec les conducteurs électriques (C_{1A}, C_{2A}) de l'élément (A) avec lesquels ils coopèrent.

13. Meuble suivant la revendication 12, caractérisé en ce que l'élément (A) est formé d'un pivot (124) cylindrique creux en matériau électriquement isolant dans lequel sont introduites deux demicoquilles (102) semi-cylindriques destinées à immobiliser le conducteur électrique (C_{2A}) cylindrique glissé à l'intérieur du pivot (124) et en ce que des moyens permettant le centrage du conducteur électrique (C_{1A}) par rapport au conducteur électrique (C_{2A}).

14. Meuble suivant la revendication 13, caractérisé en ce que les deux demi-coquilles (102) sont munies respectivement à leur extrémité inférieure d'un demi-plateau (118) muni d'une ouverture (119) semi-circulaire prévue pour le passage et le centrage du conducteur électrique (C_{1A}) central.

15. Meuble suivant l'une quelconque des revendications 10 à 14, caractérisé en ce que l'élément (A) présente à sa partie inférieure des chicanes (114, 115) en matériau isolant faisant saillies par rapport aux extrémités des conducteurs électriques (C_{1A}, C_{2A}) afin d'assurer le sécurité électrique du raccord W lorsque l'élément (A) est désolidarisé de la douille (101).

16. Meuble suivant la revendication 15, caractérisé en ce que le noyau (104) de l'élement (B) est muni à sa partie supérieure de chicanes (116, 117) en saillies, prévues pour venir s'imbriquer dans les chicanes (114, 115) de l'élément (A).

17. Meuble selon l'une quelconque des revendications 10 à 16, caractérisé en ce que les moyens (107, 112), pour permettre le maintien d'un contact électrique permanent entre les éléments (A, B), sont des ressorts qui poussent les conducteurs de l'un de ces éléments vers les conducteurs de l'autre.

18. Meuble suivant l'une quelconque des revendications 1 à 17, caractérisé en ce que ce meuble étant un réfrigérateur, le circuit (U) électrique d'utilisation est un circuit permettant le contrôle de la température d'un logement de la contre-porte prévu pour la conservation du beurre tartinable.

## Patentansprüche

1. Möbelstück mit einer angelenkten Tür, die innen einen von einem am Möbelstück befestigten Versorgungsblock (20) gespeisten elektrischen Verbraucherkreis (U) aufweist, wobei vom Versorgungsblock ausgehende elektrische Verbindungsdrähte mit dem Verbraucherkreis (U) über einen elektrischen Anschluß verbunden sind, der aus zwei aufeinander in Flucht zur Schwenkachse der Türe schwenkend montierten Elementen besteht, von denen eines an der Tür befestigt ist, dadurch gekennzeichnet, daß der Versorgungsblock (20) in der Mitte eines stirnseitigen Streifens des Möbelstücks befestigt ist, wodurch es möglich wird, die Tür (P oder Pₒ oder P₁ und ihre Scharniere reversibel zu montieren, d.h. links anschlagend oder rechts anschlagend, ohne daß die Verbindungsdrähte zwischen dem Versorgungsblock (20) und dem Verbraucherkreis (U) aufgetrennt werden müßten.

2. Möbelstück nach Anspruch 1, dadurch gekennzeichnet, daß der Versorgungsblock (20) in der Mitte eines unteren Streifens (19) des Möbelstücks befestigt ist.

3. Möbelstück nach Anspruch 1, dadurch gekennzeichnet, daß der Versorgungsblock (20) in der Mitte eines oberen Streifens (190) des Möbelstücks befestigt ist.

4. Möbelstück nach einem beliebigen der Ansprüche 1 und 2, dadurch gekennzeichnet, daß die Scharniere als einfach drehende Scharniere ausgebildet sind und der elektrische Anschluß (R₁), der das untere Scharnier des Möbelstücks bildet, einerseits ein Tragelement (2) mit einem Sockel (5) und zwei Zylindern (3, 4) aus einem elektrisch isolierenden Material aufweist, die ein zentrales kreisförmiges Loch (6) und eine zum Loch (6) koaxiale ringförmige Nut (7) begrenzen, an deren Grund metallische elastische Kontakte (a₁ bzw. b₁) vorstehen, und andererseits ein Schwenkelement (10) aufweist, das an der Tür befestigt ist und einen Sockel (11) aus elektrisch isolierendem Material besitzt, der vorspringend einen drehsymmetrischen, einen metallischen zentralen Anschlußkontakt bildenden Zylinder (12) und einen metallischen Zylinder (13) trägt, der zum Zylinder (12) koaxial ist und einen ringförmigen Kontakt bildet, wobei diese Kontakte (12, 13) die elektrischen Kontaktglieder (a₂, b₂) des Steckerteils des elektrischen Anschlusses (R1) bilden und mit den metallischen Kontakten (a₁, b₁) des Tragelements (26 zusammenwirken, die den Buchsenteil des elektrischen Anschlusses bilden.

5. Möbelstück nach Anspruch 4, dadurch gekennzeichnet, daß der Sockel (11) des Drehelements (10) um die Zylinder (12,13) herum eine konzentrische Haube (56) besitzt, die dazu bestimmt ist, die Zylinder (3, 4) des Tragelements (2) zu bedecken, wobei das freie Ende des Zylinders (4) an einer Innenschulter (51) der Haube (56) anliegt.

6. Möbelstück nach einem beliebigen der Ansprüche 4 und 5, dadurch gekennzeichnet, daß Mittel die Befestigung von zwei Verbindungsdrähten (f,₂, f₂₂), die an den Versorgungskreis (U) anschließbar sind, an den beiden metallischen Zylindern (12, 13) erlauben.

7. Möbelstück nach einem beliebigen der Ansprüche 4 und 5, dadurch gekennzeichnet, daß Mittel die Verbindung der vom Versorgungsblock (20) kommenden Verbindungsdrähte (f₁₁, f₂₁) mit den elastischen metallischen Kontakten (a_{1'} b₁) erlauben, die an dem aus einem elektrisch isolierenden Material hergestellten Tragelement (2) befestigt sind.

8. Möbelstück nach einem beliebigen der Ansprüche 1 und 2, dadurch gekennzeichnet, daß bei einer Türe Pₒ mit Scharnieren vom Typ Drehung-Translation der elektrische Anschluß (R₂) einerseits von einem ersten Element (30) aus Isoliermaterial, das zwei elektrische Kontakte (a₃, bₛ) trägt, an denen die beiden zum Anschluß an den Verbraucherkreis (U) bestimmten Verbindungsdrähte (f₁₂, f₂₂) befestigt sind, wobei Mittel die Befestigung dieses Elements (30) an der Tür (Pₒ) des Möbelstücks erlauben, und andererseits von einem zweiten Element (40) gebildet wird, das drehend auf dem ersten Element (30) montiert ist und zwei elektrische Kontakte (a₄, b₄) trägt, die mit den Kontakten (a₃, b₃) zusammenwirken sollen, wobei diese elektrischen Kontakte (a₄, b₄) an die beiden zum Anschluß an den Versorgungsblock (20) bestimmten Verbindungsdrähte (f₁₁ bzw. f₂₁) angeschlossen sind und Mittel, die gegenseitige Befestigung der Elemente (30, 40) erlauben.

9. Möbelstück nach Anspruch 8, dadurch gekennzeichnet, daß eine geknickte Drahtführungshülle (51), die für den Durchlaß der Verbindungsdrähte (f₁₁, f₂,) vorgesehen ist, am zweiten drehenden Element (40) befestigt ist und einen beweglichen Arm bildet, der der Drehungs-Translationsbewegung der Tür (Pₒ) zu folgen vermag.

10. Möbelstück nach einem der Ansprüche 1 bis 3, dadurch gekennzeichnet, daß bei einem elektrischen Anschluß (W), der das obere Scharnier der Tür (P₁) des Möbelstücks bildet, zwei Elemente (A, B) mit elektrischen Kontakten versehen sind und eine Hülse (101) ihre Vereinigung und gegenseitige Zentrierung erlaubt, wobei eines dieser Elemente (A, B) am Möbelstück befestigt werden kann und das andere mit der Hülse (101) verbindbar ist, die ihrerseits an der Tür befestigt ist, und daß Mittel (107, 112) die elektrischen Kontakte zwischen den drehbar montierten Elementen (A, B) dauerhaft aufrechtzuerhalten vermögen, insbesondere wenn die Tür (P₁) aufgrund ihres Gewichts nach unten verschoben wird.

11. Möbelstück nach Anspruch 10, dadurch gekennzeichnet, daß die Tür (P₁) mit unkehrbarem Anschlag in ihrem oberen Bereich zwei Hülsen (101) besitzt, die am rechten bzw. linken Ende der Tür (P₁) angeordnet sind, wobei die Elemente (A und B) der Hülse (101) zugeordnet sind, die der gewählten Öffnungsseite der Tür (P₁) entspricht.

12. Möbestück nach einem beliebigen der Ansprüche 10 und 11, dadurch gekennzeichnet, daß das Element (A), das am Möbelstück befestigt ist und den Drehzapfen des Scharniers mit der Achse XX bildet, um die das an der Tür (P₁) befestigte Element (B) drehen kann, mit einem elektrischen zentralen Leiter (C_{1A}), der einen starren Metallstift bildet, und mit einem zum Leiter (C_{1A}) koaxialen als Metallzylinder ausgebildeten elektrischen Leiter (C_{2A}) versehen ist und daß das Element (B) einen Kern (104) aus isolierendem Material aufweist, der einen von einem starren Metallstab gebildeten zentralen elektrischen Leiter (C_{1B}) und einen zu diesem Leiter (C_{1B}) koaxialen von einem Metallzylinder gebildeten elektrischen Leiter (C₂g) trägt, wobei die elektrischen Leiter (C_{1B'} C_{2B}) des Elements (B) dazu bestimmt sind, den elektrischen Leitern (C_{1A'} C_{2A}) des Elements (A), mit denen sie jeweils zusammenwirken, gegenüberzuliegen und mit ihnen in Kontakt zu treten.

13. Möbelstück nach Anspruch 12, dadurch gekennzeichnet, daß das Element (A) von einem zylindrischen Hohlzapfen (124) aus einem elektrisch isolierenden Material gebildet wird, in den zwei halbzylindrische Halbschalen (102) hineingesteckt sind, dazu bestimmt, den elektrischen zylindrischen Leiter (C_{2A}) der in den Drehzapfen (124) hineingesteckt ist, festzuhalten, und daß Mittel die Zentrierung des elektrischen Leiters (C_{1A}) bezüglich des elektrischen Leiters (C_{2A}) erlauben.

14. Möbelstück nach Anspruch 13, dadurch gekennzeichnet, daß die beiden Halbschalen (102) an ihrem jeweiligen unteren Ende mit einer Halbplatte (118) versehen sind, in der sich eine halbkreisförmige Öffung (119) für den Durchlaß und die Zentrierung des zentralen elektrischen Leiters (C_{1A}) befindet.

15. Möbelstück nach einem beliebigen der Ansprüche 10 bis 14, dadurch gekennzeichnet, daß das Element (A) in seinem unteren Bereich Schikanen (114, 115) aus Isoliermaterial aufweist, die bezüglich der Enden der elektrischen Leiter (C_{1A}, C_{2A}) vorstehen, um die elektrische Sicherheit des Anschlusses W zu bewirken, wenn das Element (A) von der Hülle (101) gelöst wird.

16. Möbelstück nach Anspruch 15, dadurch gekennzeichnet, daß der Kern (104) des Elements (B) in seinem oberen Bereich mit vorspringenden Schikanen (116, 117) versehen ist, die zwischen die Schikanen (114, 115) des Elements (A) eingreifen.

17. Möbelstück nach einem beliebigen der Ansprüche 10 bis 16, dadurch gekennzeichnet, daß die Mittel (107, 112) mit denen ein dauerhafter elektrischer Kontakt zwischen den Elementen (A, B) gehalten werden können, als Federn ausgebildet sind, die die Leiter eines Elemente gegen die Leiter des anderen drücken.

18. Möbelstück nach einem beliebigen der Ansprüche 1 bis 17, dadurch gekennzeichnet, daß im Falle eines Kühlschranks der elektrische Verbraucherkreis ein Kreis ist, mit dem die Temperaturkontrolle eines Fachs in der Innentür ermöglicht wird, um die Butter im streichfähigen Zustand zu halten.

## Claims

1. A piece of furniture having a pivotable door comprising on the inside an electrical consumption circuit (U) fed from a supply block (20 fixed to this piece of furniture, electrical connection wires connecting the supply block and the consumption circuit (U) via an electrical connector made of two pivotably mounted elements one on the other according to the axis of the pivots, one of these elements being fixed to the door, characterized in that the supply block (20) is fixed to the center of a frontal bandeau of the piece of furniture in order to allow a reversible mounting of the door (P or Pₒ or P₁) and of its pivots, that means at the right side or at the left side, without the necessity of disconnecting the connection wires between the supply block (20) and the consumption circuit (21).

2. A piece of furniture according to claim 1, characterized in that the supply block (20) is fixed to the center of a lower bandeau (19) of the piece of furniture.

3. A piece of furniture according to claim 1, characterized in that the supply block (20) is fixed to the center of an upper bandeau (190) of the piece of furniture.

4. A piece of furniture according to any one of claims 1 and 2, characterized in that, the pivots being of the simple rotation type, the electrical connector (R₁) constituting the lower pivot of the piece of furniture comprises, on the one hand, a support element (2) including a socle (5) and two cylinders (3, 4) made of electrically insulating material and delimiting a central circular boring (6) and an annular groove (7) which is coaxial to the boring (6), elastic metallic contacts (a₁, b₁) projecting from the bottom of said boring and said groove, and comprises, on the other hand, a pivoting element (10) fixed to the door and including a socle (11), made of electrically insulating material and bearing a projecting metal cylinder (12) of rotational symmetry, constituting the central electrical connection contact, and a metal cylinder (13) which is coaxial to the cylinder (12) and constitutes an annular connection contact, these contacts (12, 13) constituting the electrical contacts (a₂, b₂) of the male part of the electrical connector (R,) conceived to cooperate with the metal contacts (aᵢ, b₁) of the support element (2) constituting the female part of the electrical connector (R₁).

5. A piece of furniture according to claim 4, characterized in that the socle (11) of the pivoting element (10) presents a concentric cap (56) around the cylinders (12,13) intended to cover the cylinders (3, 4) of the support element (2), the free end of the cylinder (4) being applied against an inner shoulder (51) of the cap (56).

6. A piece of furniture according to any one of claims 4 and 5, characterized in that means for fixing two connection wires (f₁₂, f₂₂) are provided for the connection between the consumption circuit (U) and the two metal cylinders (12, 13) respectively.

7. A piece of furniture according to any one of claims 4 and. 5, characterized in that means are provided to connect the connection wires (f₁₁, f₂₁) of the supply block (20) to the elastic metal contacts (aᵢ, b₁) which are fixed to the support element (2) made of electrically insulating material.

8. A piece of furniture according to any one of claims 1 and 2, characterized in that, the door Pₒ being provided with pivots of the rotation-translation type, the electrical connector (R₂) is composed, on the one hand, of a first element (30) made of insulating material and bearing two electrical contacts (a3, b₃) to which the two connection wires (f_{12'} f₂₂) are fixed, which are to be connected to the consumption circuit (U), means allowing said element (30) to be fixed to the door (Pₒ) of the piece of furniture, and, on the other hand, of a second element (40) pivotably mounted on the first element (30) and bearing two electrical contacts (a4, b₄) conceived to cooperate with the contacts (a3, b₃), these electrical contacts (a4, b₄) being respectively connected to two connection wires (f₁₁, f₂₁) conceived to be connected to a consumption block (20), and of means by which the elements (30, 40) can be fixed to each other.

9. A piece of furniture according to claim 8, characterized in that a bent sheath (51) for guiding the wires, intended for the passage of the connection wires (f₁₁, f₂₁)_{'} is fixed to the second pivoting element (40) and constitutes a movable arm able to follow the rotation-translation movement of the door (Pₒ).

10. A piece of furniture according to one of claims 1 and 3, characterized in that, the electrical connector (W) constituting the upper pivot of the door (P,) of the piece of furniture, two elements (A, B) are equipped with electrical contacts, and a sleeve (101) is able to link them to each other and to center them mutually, one of these elements (A, B) being intended to be fixed to the piece of furniture and the other being intended to be fastened to the sleeve (101) which itself is fixed to the door (Pᵢ), and that means (107, 112) ensure the permanent establishment of the electrical contacts between the pivotably mounted elements (A, B), especially if the door (P₁) is submitted to a downwards vertical displacement due to its weight.

11. A piece of furniture according to claim 10, characterized in that the reversible door (P₁) is provided at its lower part with two sleeves (101) disposed respectively at the right end and at the left end of the door (Pᵢ), the elements (A and B) being associated to the sleeve (101) which - corresponds to the selected opening side of the door (Pᵢ).

12. A piece of furniture according to any one of claims 10 and 11, characterized in that the element (A) which is fixed to the piece of furniture and constitutes the pivot of an axis XX on which turns the element B fixed to the door (Pᵢ), is provided with a central electrical conductor (C_{1A}) made up of a rigid metal rod, and with an electrical conductor (C_{2A}) made up of a metal cylinder disposed coaxially to the conductor (C_{1A}), and that the element (B) comprises a core (104) made of insulating material and bearing a central electrical conductor (C_{1B}) constituted by a rigid metal rod, and an electrical conductor (C_{2B}) constituted by a metal cylinder disposed coaxially to the conductor (C_{1B}), the electrical conductors (C_{1B}, C_{2B}) of the element (B) being conceived to be respectively placed in face-to-face relationship and to be brought into contact with the electrical conductors (C_{1A'} C_{2A}) of the element (A) with which they cooperate.

13. A piece of furniture according to claim 12, characterized in that the element (A) is constituted by a cylindrical hollow pivot (124) made of electrically insulating material, two half- cylindrical half-shells (102) being inserted into this pivot and conceived to immobilize the cylindrical electrical conductor (C_{2A}) which is slideably placed inside the pivot (124), and that means are provided to allow the electrical conductor (C_{1A}) to be centered with respect to the electrical conductor (C_{2A}).

14. A piece of furniture according to claim 13, characterized in that the two half-shells (102) are respectively provided at their lower ends with a half-plate (118) having a half-circular opening (119) for the passage and the centering of the central electrical conductor (C_{1A}).

15. A piece of furniture according to any one of claims 10 to 14, characterized in that the element (A) presents at its lower part baffles (114, 115) made of insulating material and protruding with respect to the ends of the electrical conductors (C_{1A'} C_{2A}) in order to ensure the electrical safety of the connector W, if the element (A) is disengaged from the sleeve (101).

16. A piece of furniture according to claim 15, characterized in that the core (104) of the element (B) is provided at its upper part with protruding baffles (116,117) provided for interlacing with the baffles (114, 115) of the element (A).

17. A piece of furniture according to any one of claims 10 to 16, characterized in that the means (107, 112) allowing to maintain a permanent electrical contact between the elements (A, B) are constituted by springs which push the conductors of one of these elements against the conductors of the other.

18. A piece of furniture according to any one of claims 1 to 17, characterized in that, the piece of furniture being a refrigerator, the electrical consumption circuit (U) is a circuit allowing the temperature control of a compartment located at the inside of the door and provided for conserving butter in a creamy consistency.
